# EUROPÄISCHE PATENTSCHRIFT

(11) **EP 2 957 675 B1**
(45) Veröffentlichungstag und Bekanntmachung des Hinweises auf die Patenterteilung: **22.05.2019**
(21) Anmeldenummer: 14194350.6
(22) Anmeldetag: 21.11.2014
(51) Int. Cl.: E01F 9/685, E04H 12/22

(54) **Bodendübel zum Befestigen von stabförmigen Gegenständen, insbes. von Pfosten im urbanen Bereich (Umfeld) sowie Verfahren zu dessen Einbringung ins Erdreich**
Ground anchor for anchoring bar-shaped objects, especially posts in urban area (environment) as well as method for positioning them in the ground
Ancrage destiné à fixer des objets en forme de tige, en particulier des poteaux dans une zone urbaine (environnement) et procédé pour poser l'ancrage dans la terre

(30) Priorität: 13.06.2014 DE 202014102748 U
(43) Veröffentlichungstag der Anmeldung: 23.12.2015
(73) Patentinhaber: Gebr. Sträb GmbH + Co., 73240 Wendlingen (DE)
(72) Erfinder: Bader, Joachim, 70619 Stuttgart (DE)
(74) Vertreter: Farago-Schauer, Peter Andreas

(56) Entgegenhaltungen:
- WO-A1-2011/128602
- DE-A1- 2 609 165
- DE-A1- 19 708 807
- DE-C1- 19 936 694
- DE-U1- 9 409 252
- DE-U1- 20 303 837
- DE-U1- 20 312 771
- GB-A- 1 577 889
- US-A1- 2010 326 346
- US-A1- 2011 138 705

## Beschreibung

Die Erfindung bezieht sich auf einen Bodendübel zum Befestigen von stabförmigen Gegenständen, insbesondere von Pfosten im urbanen Bereich (Umfeld) sowie ein Verfahren zu dessen Einbringung ins Erdreich, gemäß Oberbegriff des Anspruchs 1 bzw. 7.

Die Verwendung von Bodendübeln beim Aufstellen von stabförmigen Gegenständen, wie Verkehrszeichen, ist allgemein bekannt. Es befinden sich im Wesentlichen drei verschiedene Ausführungen in Anwendung und zwar solche, die einbetoniert, die eingeschlagen oder die eingeschraubt werden.

Der Vorteil bei den einbetonierten Bodendübeln liegt darin, dass das Handwerkszeug für das Ausheben des Loches und das Baumaterial Zement und Sand für das Einbetonieren in den ausführenden Bertrieben bereits vorhanden ist. Ein weiterer wichtiger Vorteil ist, dass beim Ausschachten des Loches sehr behutsam vorgegangen werden kann, indem Schicht um Schicht des oft unterschiedliche Beschaffenheit besitzenden Materials abgetragen wird und somit gefährliche Elemente wie Kabel oder Gasleitungen sicher aufgespürt werden können. Viele Benutzer sind zudem mit dem Gebrauch von Beton bzw. Zement-Mörtel so vertraut, dass sie Änderungen in diesem Befestigungsverfahren ablehnen.

Einbetonierte oder einzementierte Bodendübel bestehen meist aus Gusseisen oder Stahl und haben an Ihrem Schaft oder an dessen unteren Ende seitlich herausragende Vorsprünge, welche das Verdrehen im und/oder Herausziehen aus dem Beton verhindern. Der Boden ist dabei flach oder mit einer flach aufgeschweißten Platte versehen. Siehe die Betonhülsen der Firmen Hydrotec Technologies AG, D-27793 Wildeshausen (www.hydrotec.com), Megatech-MTA, D-49401 Damme (www.megatech24.de), FLT Group GmbH & Co.KG, D-27383 Jeersdorf (www.1a-absperrtechnik.de), Karschau Verkehrstechnik, D-59192 Bergkamen-Rünthe (www.Karschau.de) und das DE 75 41 461.
Der Nachteil dieser einbetonierten Bodendübel liegt im hohen Aufwand des Ausgrabens, des Einsetzens, des Befüllens und des Ausrichtens sowie des Betonverbrauchs und der Aushärtezeit. Zudem sind beim Umfahren der Reparaturaufwand und auch die Entsorgungskosten beträchtlich.

Bei den üblichen einschlagbaren und einschraubbaren Bodendübeln liegt der Vorteil in den von den Herstellern entwickelten Einbringungsverfahren, welche ein mechanisches Vorlochen im Erdreich oder im Asphalt vorsehen, um dann den Bodendübel einzuschlagen bzw. einzuschrauben. Siehe den Wurzelpfahl "Ferradix" der Fa. Gebr. Sträb GmbH & Co., 73240 Wendlingen (www.straeb.com), deren Verfahren zum Einbringen eines Bodendübels gemäß DE 197 08 807 A1 oder die Schraubfundamente der Fa. Krinner GmbH, D-94342 Straßkirchen (www.krinner.com). Der Nachteil dieser Bodendübel bzw. der entsprechenden Einbringverfahren ist darin zu sehen, dass die Anwender, vor allem im innerstädtischen Bereich, die Gefahr, auf ein Kabel zu stoßen und dieses zu verletzen, nicht erkennen. Die Gefahr eines elektrischen Schlages für den Werker und der möglicherweise entstehende materielle Schaden, z.B. bei Unterbrechen einer Telefonleitung, kann nicht übersehen werden. Ein weiterer Nachteil für ungeübte und technisch nicht aufgeschlossene Werker ist das senkrechte Einbringen der einschlagbaren Bodendübel und kann zu deren Ablehnung führen.

In der DE 199 36 694 C1 ist ein (einstampfbares) Bodenfundament beschrieben, dessen Rohrkörper zu beiden äußeren Enden je ein "Fundament" vorgesehen ist. Das Kopffundament ist dabei eine pilz- oder glockenförmige Ausbildung des Rohrkörpers oder ein an diesem konisches, außen aufvulkanisiertes Teil. Das Grundfundament ist als anflanschbares Teil mit balliger bis kalottenförmiger Unterseite ausgebildet, ist wesentlich größer im Durchmesser als der Rohrkörper und dient dem flächigen, gut aufliegenden Stehen des Dübels/Bodenfundaments auf dem Lochgrund sowie dem sicheren Befestigen in eingestampften Zustand. Sowohl der Aufbau, als auch die Anwendung, also das Einsetzen und Einstampfen des Dübels ins Erdreich ist relativ komplex, kosten- und zeitaufwändig und zudem zum Einbetonieren nicht geeignet.

In der US 2010/03126346 A1 ist schließlich ein absenkbarer Poller beschrieben, dessen im Erdreich vertikal eingebrachter Rohrkörper oberseitig einen abschraubbaren linsenförmigen Kopfteil besitzt, der zur Aufnahme des Pollerkopfteiles dient. Am unteren Ende des Rohrkörpers ist ein Kalottenteil axial übergreifend aufgesetzt und über einen beide Teile diagonal durchsetzenden, beidseitig kurz abragenden Haltestift gesichert, der zusammen mit dem nach oben weisenden dünnen Blechrand der Kalotte als Ausziehwiderstand fungiert.

**Aufgabe** der Erfindung ist es daher, einen Bodendübel zu schaffen,
- welcher beim Einbringen die Gefahr des unmittelbaren Vorhandenseins von Kabeln im Erdreich berücksichtigt und ein vorsichtiges Eindringen in den Boden bis zu Schotter, Kies und Gemenge zuläßt,
- welcher die Handhabung und die Montage vereinfacht und im Falle des Einbetonierens den Betonverbrauch stark reduziert,
- und welcher wahlweise eingedrückt, eingegossen oder eingeschlagen werden kann, insbesondere durch ein Verfahren, das einfach, leicht und dadurch kostengünstig ausführbar ist.

Die Aufgabe der Erfindung wird dadurch gelöst, dass das ballige Einbringende konisch kragenartig überstehend ausgebildet ist, in Art eines von unten aufgesetzten Hutes und dabei nur konisch oder zylindrisch-konisch gestuft vorgesehen sein kann. Dadurch wird die Auszugskraft des Bodendübels insgesamt erhöht.
An seinem oberen Ende ist der Bodendübel, mittig zu seiner Achse, als zumindest teilweise radial abragendes Griff- und Eintreibstück ausgebildet.
Der Bodendübel kann hiermit, auch bei Kabelgefahr, nach dem Abtrag der Asphaltschicht und bei losem Untergrund, ins Fundamentloch eingedrückt und dort mit leichtem Druck, durch Hin- und Her- Drehen oder mit leichten Schlag orientierend bewegt werden. Ein Widerstand, z.B. durch das Vorhandensein eines Kabels, kann dabei sofort bemerkt werden. Nach dieser Prüfung stellt der Werker im Loch durch Entfernen von Abraum und Hinzufügen von Beton das richtige Mischungsverhältnis her.

Vorteilhaft ist auch, wenn das Einbringende des Bodendübels mit seitlichen Wülsten oder Vertiefungen wie Kuhlen oder Durchbrüchen versehen ist. Diese dienen dem leichteren Eindringen in den Untergrund beim Hin- und Herdrehen des Bodendübels. Dabei sind im Falle von Durchbrüchen diese so schmal, dass nur eine sehr geringe Menge Beton oder sonstiges Material eindringen kann.

Positiv wirkt sich auch aus, wenn die Spitze oder Extremität des Einbringendes beim Auftreffen auf Widerstand und/oder bei Abhebedruck durch Frost, plastisch oder elastisch verformbar ist. Diese Plastizität oder Elastizität kann durch Material- und/oder Formwahl des Einbringendes erzielt werden.

Von besonderem Vorteil ist für das Eindrücken des Bodendübel, wenn als ein am oberen Ende des Bodendübels vorhandenes Griff- und Eintreibstück ein allseitig mit den Händen umfaßbarer runder oder glockenförmiger Flansch vorgesehen ist, der seitlich (radial) über den Schaftdurchmesser hinausragt. Das Flansch-Griffstück und Eintreibstück kann dabei am oberen Ende allseitig mit den beiden Händen umfaßt werden, wobei die Höhe der zylindrischen Abwinkelung in einem günstigen Verhältnis zu Fingern und Handfläche steht.
Zudem können die nach unten weisende zylindrische Abwinkelung des Glockenflansches als auch der nach oben weisende Kragen des Einbringendes vertikale Schlitze besitzen, wodurch eine gute Verbindung mit dem Füllmaterial, meist Mörtel, erreicht wird.

Als radial abragendes Griff- und Eintreibstück kann auch der Führungsteil des radial abragenden Klemmteiles des Bodendübels in zweiter Grundausführung dienen. Dabei umgreift die eine Hand das Führungsteil, während die andere Hand sich am Außenumfang des Rohrkörpers radial abstützt.
Es kann aber auch zusätzlich diagonal gegenüberliegend zum Führungsteil ein radial abragender Flügel (Lasche) angebracht sein, der zudem an seinem äußeren Ende nach unten zumindest leicht abgekröpft oder abgewinkelt sein kann. Hierdurch ist es möglich, beide Hände in ca. gleicher Radialbeabstandung zum Rohrkörper angreifen zu lassen und so eine ausgeglichene Schwenk- oder Drehbewegung des Bodendübels zu ermöglichen.

Es ist auch denkbar, den Bodendübel mit einem glatten zylindrischen Oberteil zu belassen, wobei an seiner Oberseite zwei diagonal gegenüberstehend abragende Flügel (Laschen) angebracht sind, z. B. durch Schweißen.
Bei Bodendübeln, die in eingebrachtem Zustand über der Boden-Oberfläche abragen dürfen und zudem keine besondere Klemmung des einzubringenden Rohres besitzen müssen, ist auch denkbar, am oberen Ende des Rohrkörpers keinerlei abragende Greifstücke fest anzubringen, sondern lediglich diagonal fluchtend eine Durchsteckbohrung vorzusehen, in welche ein dann radial beidseitig abragender Griff-Stab einsteckbar ist.

Die Aufgabe wird auch durch ein Verfahren mit den Merkmalen des Anspruches 7 gelöst.
Demgemäß wird, im Falle dass von vornherein keine Kabelgefahr besteht und mit weniger Beton einbetoniert werden soll, ein Loch bereitgestellt, das einen um etwa dreißig Prozent größeren Durchmesser als der Rohrkörper des Bodendübels besitzt, mittels Bohrer oder einem speziellen Vorlochrohr in die Erde getrieben, dabei die Erde entfernt und das Loch etwa hälftig mit weichem Beton bzw. Zement-Mörtel gefüllt. Dann wird der Bodendübel von oben senkrecht in das vorbereitete Loch eingetrieben und ausgerichtet. Dies kann von Hand mit Hilfe eines (größeren Hammers) Vorschlaghammers, mit einem motorgetriebenen Eintriebhammer vorgenommen werden oder mit einer Hilfsvorrichtung, die aus einem identischen Bodendübel oder einem speziellen Hilfswerkzeug besteht oder aber mit einer Kombination dieser Möglichkeiten geschehen.
Der Dübel teilt dabei mit seinem hutförmigen Ende den Beton um die Hutform herum auf und lässt ihn beim Eintreiben analog eines Einschlag-Bodendübels an den Seitenwänden hochfließen. Infolge des weichen umgebenden Beton-Materials läßt sich der Dübel am oben ausgesparten Eintreibende leicht in der Vertikalen ausrichten.

Hierdurch wird die Handhabung und die Montage vereinfacht und im Falle des Einbetonierens der Betonverbrauch stark reduziert, wodurch zu einem ökologischeren Umgang mit den Ressourcen beigetragen wird.

Beim Einbringen und Ausrichten des Bodendübels kann, insbesondere bei Kabelgefahr, erfindungsgemäß ein Hilfswerkzeug zum Einsatz kommen, das in vertikaler Verlängerung zum einzubringenden Bodendübel in/auf diesen ein- oder aufgesteckt wird. Als Hilfswerkzeug kann dabei auch ein zweiter Bodendübel dienen, der identisch ausgebildet ist, wie der einzubringende (erste) Bodendübel. Dabei greift beim axial aufsetzenden Ein- oder Aufbringen des zweiten Bodendübels der konische Teil des Einbringendes reib-klemmend oder formschlüssig mitnehmend in das obere Rohrende des ersten, unteren Bodendübels ein. Da meist mehrere gleiche Bodendübel auf ihren Einsatz warten, ist stets ein optimal einsetzbares Hilfswerkzeug vorhanden.

Als (spezielles, separates) Hilfswerkzeug zum Einbringen des Bodendübels kann auch ein besonders ausgebildetes Klemmrohr vorgesehen sein, dessen Rundrohr-Körper im Außen-Durchmesser geringfügig kleiner ist als die innere lichte Weite des Bodendübel-Rohres und in einer Länge von min. 1,5 Rohrdurchmesser einführbar ist. Am Ende des eingeführten oder einzuführenden Rohrteiles ist an dessen Mantelfläche ein Konus bzw. eine konisch nach unten sich verjüngende Hülse vorgesehen oder mindestens eine keilförmige Nase, vorzugsweise zwei diagonal gegenüberliegende Nasen oder mehrere keilförmige Nasen, in gleichmäßiger Anordnung. Durch den Konus oder die konischen Nasen findet durch einen leichten Schlag beim Einführen des Hilfswerkzeugs eine klemmende Verbindung statt. Über ein oberseitiges Griffteil, vorzugsweise in Form eines quer sich erstreckenden und zu beiden Seiten abragenden Stabes, kann das Hilfswerkzeug dann unter vertikalem Druck und Hin- und Herdrehen den darunter befindlichen Bodendübel in den Untergrund einbringen helfen. Das Hilfswerkzeug greift somit reib-klemmend in den einzubauenden Bodendübel ein, wobei in einem besonders vorteilhaften finalen Einbauprozess, der teilweise wieder zurückgezogene Bodendübel erneut in die endgültige Einbaulage zurückgedrückt werden kann.

Zwar ist aus der DE 203 12 771 U1 ebenfalls ein Hilfswerkzeug zum Einbringen eines Bodendübels bekannt. Es handelt sich dabei aber um einen Einschraub-Bodenanker, auf den über diese bekannte Einschraubhilfe hohe Schraubkräfte beim Ein- oder Ausschrauben in das oder aus dem Erdreich einwirken müssen. Entsprechend ist der Unterteil der Einschraubhilfe mit dem Oberteil des Einschraub-Bodenankers über relativ lange, ineinandergreifende, axiale Längsrippen und Längsnuten formschlüssig verbunden, während dessen oberer Kopfteil von einem zwei seitliche Handhaben bildenden Querstab durchsetzt ist. Der Bodendübel muß somit mit zusätzlichen axialen Längsnuten versehen sein, die mit den Längsrippen der Einschraubhilfe übereinstimmen müssen, um bestimmungsgemäß in das Erdreich eingebracht zu werden. Ein teurer, unnötiger Aufwand, wenn es darum geht, einen Bodendübel lediglich in ein mit relativ weichem Beton oder Zement-Mörtel verfülltes Loch, nur unter vertikalem Druck und Hin- und Herdrehen, einzubringen.

Nachfolgend wird die Erfindung anhand mehrerer Ausführungsformen unter Bezug auf die Zeichnung näher erläutert. Es zeigen:
- Fig. 1:: einen Bodendübel in erster Ausführung, mit glockenförmigem Handrad-Flansch und hutförmigem Einbringende mit kragenartig überstehendem Hutrand, in Aktivstellung;
- Fig. 2:: einen Bodendübel in zweiter Ausführung, mit einem Führungsteil als seitliches Griff- und Eintreibstück und mit balligem Kappen-Einbringende;
- Fig. 3:: das Oberteil eines Bodendübels nach Fig. 2, in Aktivstellung;
- Fig. 4:: einen Bodendübel wie in Fig. 2, mit einer Lasche als zweites Griff- und Eintreibstück;
- Fig. 5:: eine Einbringsituation (Endstellung) eines Bodendübels nach Fig. 1, wobei ein zweiter identischer Bodendübel als Hilfswerkzeug dient;
- Fig. 6:: eine Einbringsituation eines Bodendübels nach Fig. 2, wobei ein zweiter identischer Bodendübel als Hilfswerkzeug dient;
- Fig. 7:: einen teilweisen axialen Schnitt der Kontaktzone zwischen zwei Bodendübeln mit Handrad-Flansch und mit konischem Hut-Einbringende;
- Fig. 8:: einen Schnitt wie in Fig. 7 mit zwei Bodendübeln mit Handrad-Flansch und mit zylindrisch-konisch gestuftem Hut-Einbringende;
- Fig. 9:: ein Hilfswerkzeug während dem Einbringen eines Bodendübels gemäß Fig. 2, in Einbring-Endstellung;
- Fig. 10:: eine Draufsicht auf das Hilfswerkzeug gemäß Fig. 9;
- Fig. 11:: das kappenförmige Einbringende eines Bodendübels, in Ausführung aus elastischem oder plastischem Material;
- Fig. 12:: ein hutförmiges Einbringende, in Ausführung mit seitlichen Wülsten;
- Fig. 13:: ein hutförmiges Einbringende, mit seitlichen Schlitz-Ausnehmungen, und
- Fig. 14:: einen entnehmbar eingesetzten Bodendübel mit balliger Einbring-Kappe, eingesetztem Pfosten und daran eingehängtem Bauzaun;
- Fig. 15:: ein vorbereitetes Loch, mit zum Einbringen darüber befindlichem Bodendübel mit balligem Einbringende, und
- Fig. 16:: den bereits in den weichen Beton im Loch eingeschlagenen Bodendübel.

**Fig. 1** zeigt einen ersten Bodendübel 1 mit einem Rohr-Körper 2, einem oberen Handrad-Flansch 3 als rundes Griff- und Eintreibstück und einem abgerundeten unteren Einbringende 4, welches als Hut 5 ausgebildet ist, dessen Hutrand 6 seitlich über den Rohrkörper hinausragt und der am Rohrkörper vorzugsweise angeschweißt ist. Der nach unten glockenförmig abgewinkelte obere Griffstück-Flansch 3 sowie der Hutrand 6 des unteren Einbringendes weisen vertikale Schlitze 7, 7' auf, welche eine gute Verbindung mit dem Füllmaterial, meist Mörtel, unterstützen. Es ist zu erkennen, wie zwei Hände 8 den Handrad-Flansch 3 diagonal allseitig umfassen, wobei die Höhe der Abwinkelung in einem günstigen Verhältnis zu Fingern und Handfläche steht. Dadurch ist ein sicher geführtes Einbringen des Bodendübels in weichen Untergrund möglich, unter Hin- und Herdrehen und gleichzeitigem vertikalem Abwärtsdrücken.

**Fig. 2** zeigt einen zweiten Bodendübel 10, an dessen Rohrkörper 2 oberseitig als seitliches (radial abragendes) Griff- und Eintreibstück ein U-förmiges Führungsteil 11 angebracht ist, in welchem ein über eine Öffnung 14 (siehe in Fig. 3) in das Rohrinnere eingreifender Klemmkeil 12 über eine Imbusschraube 13 bewegt wird (siehe hierzu auch z. B. die vorbeschriebene Bodenhülse der Firma Hydrotec Technologies AG). Das ballige untere Einbringende 4 ist als halbkugelförmige Kappe 15 ausgebildet, mit gleichem Außendurchmesser wie der Rohrkörper 2 sowie zwischenliegender Einschnürung 16, die zur vertikalen Befestigung gegen Herausziehen dient.

**Fig. 3** zeigt, wie der Bodendübel 10 aus Fig. 2 über sein Führungsteil 11 als Griff- und Eintreibstück zum geführten Eindrücken seitlich am Rohrkörper 2 und am Führungsteil 11 gehalten wird. Hier ist auch die fensterförmige Öffnung 14 im Rohrmantel zu erkennen, durch welche der Klemmkeil, ins Rohrinnere eingreifend, einen eingesetzten Pfosten festklemmen kann.

**Fig. 4** zeigt den Bodendübel nach Fig. 2 und 3, wobei hier jedoch diagonal gegenüberliegend zum Führungsteil 11 zudem eine Lasche 17 als weiteres Griff- und Eintreibstück befestigt ist. Das untere Dübel-Ende ist ebenfalls abgerundet.

In **Fig. 5** ist eine Einbringsituation des Bodendübels 1 dargestellt und zwar die Endstellung, in welcher der Handrad-Flansch 3 mit seiner Stirnfläche 18 bündig zur Mörtel-Oberfläche 19 steht. Dabei ist ein als Hilfswerkzeug dienender zweiter Bodendübel 1' koaxial auf den ersten unteren Bodendübel 1 aufgesteckt, so dass dessen unteres Dübelende, also der Hut 5', in das obere Dübelende des einzutreibenden Bodendübels 1, also in den Flansch 3, klemmend oder klemm-führend eingreift. Der untere Bodendübel 1 ist unter Zuhilfenahme eines oberen Bodendübels 1' durch vertikalen Druck und gleichzeitiges Drehen in die dargestellte Endstellung gebracht worden.

**Fig. 6** zeigt eine Einbringsituation mit Bodendübeln 10, 10' nach Fig. 2, nämlich wie ein (erster) Bodendübel 1 am Ende des Montageverfahrens nochmals mittels eines zweiten Bodendübels 1', welcher in den ersten Dübelkörper 2 eingreift, in Endposition gebracht werden kann. Wobei hier jedoch das Einbringmaterial (Bodenloch und Mörtel oder Beton) nicht eingezeichnet ist.

**Fig. 7** veranschaulichen, wie die Klemmung des oberen Bodendübels 1' im oberen Dübelende des unteren Bodendübels 1 mittels Klemmung erfolgt. Dabei steht der Hut 5' des oberen Bodendübels 1' mit seinem konischen Mantel 21' auf der Innenkante 22 des Flansches 3 des unteren Bodendübels 1, vertikal abgestützt, klemmend auf.

**Fig. 8** zeigt, wie an der Kontaktstelle der beiden Bodendübel 1,1' eine Klemmung mit Führung erfolgt. Der Hut 5' des oberen Bodendübels 1' besitzt hier unterhalb seines konischen Mantels 21', der an der Innenkante 22 des unteren Bodendübels 1 klemmend auf- oder ansteht, einen zylindrischen Mantelteil 23', der in den Innenmantel 24 des Bodendübels 1 führend eingreift. Das Lösen der Klemmung erfolgt z.B. mit einem leichten Hammerschlag, welcher die Verbindung löst, ohne jedoch die Position des Bodendübels 1 zu verändern.

**Fig. 9** zeigt, wie das eventuelle Einbringen und Ausrichten am Ende der Montage leicht mit einer einfachen Hilfsvorrichtung 25 bewerkstelligt werden kann. Dabei besitzt die Hilfsvorrichtung einen Rohrkörper 26, der einen etwas kleineren Außendurchmesser als der Innendurchmesser des Rohrkörpers des Bodendübels 10 besitzt. Der Rohrkörper 26 befindet sich dabei in den Bodendübel 10 in einer Länge von mindestens 1,5 bis etwa dem doppelten Durchmesser eingeführt. Am oberen Ende des in den Erddübel 1 eingeführten Rohrkörper-Teiles 26 der Hilfsvorrichtung 25 ist eine selbstklemmende konische Hülse 27 angebracht, welche sich mit dem Bodendübel 10 durch einen leichten Schlag beim Einführen klemmend verbindet. Am oberen Ende des Rohrkörpers 26 ist ein diagonal verlaufender und beidseitig abragender Stab 28 angebracht, der als Griffteil zum leichten Handhaben der Hilfsvorrichtung dient. Es ist hier insbesondere zu erkennen, wie der Bodendübel 10 im Mörtel 30 in einem Loch 31 in Endstellung so eingebracht ist, dass seine Stirnfläche 18 mit der Oberfläche 19 des Mörtels fluchtet.

**Fig. 10** zeigt in Draufsicht die Hilfsvorrichtung 25 in der Situation aus Fig. 9, insbesondere die Anordnung des Stabes 28 auf deren Rohrkörper.

**Fig. 11** wiederum zeigt ein unteres Ende eines Bodendübels (1, 10), das hier als Halbkugel-Kappe 32 ausgebildet ist, die aus einem Material besteht, das entweder plastisch oder elastisch ist oder eine Verbindung von beiden darstellt. Es kann auch aus einem Hohlkörper bestehen, z. B. einem Ball. Diese besondere Ausbildung dient dazu, dass sensible Gegenstände im Erdreich geortet werden können und die Verletzungsgefahr z.B. von Kabeln oder Telefonleitungen vermieden wird. Des Weiteren kann diese Ausführung einen vertikalen Bodendruck, welcher durch Frost entsteht, durch Formänderung absorbieren.

**Fig. 12** zeigt ein unteres Einbringende 4 eines Bodendübels, nämlich einen Hut 5, welcher an seinem konischen Mantel mit Wülsten 33 ausgeführt ist. Diese dienen dem leichteren Eindringen beim Hin- und Herdrehen des Bodendübels.

**Fig. 13** zeigt ein weiteres, als Hut 5 ausgebildetes unters Einbringende 4 eines Bodendübels, welches mit Aussparungen 34 an den Flanken versehen ist. Auch diese dienen beim Hin und Herdrehen dem leichtern Eindringen des Dübels in den Untergrund. Sie sind jedoch so schmal, dass nur eine geringe Menge Beton oder sonstiges Material in das Bodendübel-Innere eindringen kann.

Zudem zeigt **Fig. 14** einen leicht ausziehbaren Bodendübel 1, der insbesondere für diesen Einsatzfall jedoch am Einbringende 4 eine glatte Kappe 15 besitzt, die am Rohrkörper 2 mit einem glatten Übergang 35 befestigt ist. Der Bodendübel ist dabei nicht ganz im Mörtel 30 eingedrückt, sondern nur so weit, dass sein oberer Handrad-Flansch 3 beim Herausziehen frei umgriffen werden kann. Um den Bodendübel aus dem erhärteten Mörtel wieder herausziehen zu können, ist der Rohrkörper 2 an seinem Außenmantel eingefettet (Fettschicht 36), so dass der Mörtel nach Erstarren nicht festklebt und den Bodendübel festhält.
Derart leicht ausziehbare Bodendübel werden insbesondere im Straßenbau für Absperrungen und Befestigung von Bauzäunen verwendet. Hierfür wird z. B. in den Bodendübel ein Pfosten 37 eingesetzt, der mit Haken 38 bestückt ist, in die wiederum ein rechteckiges Bauzaunfeld 39 eingehängt wird. Soll der Bauzaun wieder entfernt werden, dann werden die Bauzaunfelder von den Pfosten abgehoben, die Pfosten aus den Bodendübeln entfernt und danach die Bodendübel aus dem Boden gezogen. Danach wird das offene Loch wieder verfüllt und die Asphaltdecke oder sonstige Auflage erneuert oder vervollständigt.

**Fig. 15** veranschaulicht, wie im Falle, dass von vornherein keine Kabelgefahr besteht und mit weniger Beton einbetoniert werden soll, ein Loch 41 mit einer oberen Aussparung 42 für das Griff- und Eintreibstück des Bodendübels bereitgestellt bzw. ins Erdreich eingebracht wurde , das einen um etwa dreißig Prozent größeren Durchmesser als der Rohrkörper des Bodendübels besitzt und etwa hälftig mit weichem Beton bzw. Zement-Mörtel gefüllt ist. Der von oben senkrecht in das vorbereitete Loch einzutreibende Bodendübel 1 ist koaxial über dem teilbefüllten Loch 41, 42 dargestellt.

**Fig. 16** schließlich zeigt den in den weichen Beton 30 im Loch 41, 42 eingeschlagenen Bodendübel 1 mit balliger Einbringende bzw. mit Hut 5. Es ist zu erkennen, daß dieser somit nicht fest mit dem Erdreich verbundene Bodendübel, wie es bei einem Eintreibdübel mit Spitze der Fall ist, sich im weichen Beton leicht ausrichten läßt.

**Bezugszeichenliste**

| | | | |
|---|---|---|---|
| 1. | Bodendübel, 1. Ausführung | 23. | Zylindrischer Mantelteil |
| 2. | Rohrkörper | 24. | Innenmantel |
| 3. | Handrad-Flansch | 25. | Hilfsvorrichtung |
| 4. | Einbringende | 26. | Rohrkörper |
| 5. | Hut | 27. | Hülse |
| 6. | Hutrand | 28. | Stab |
| 7. | Schlitz | 29. | --- |
| 8. | Hände | 30. | Zement-Mörtel, Beton |
| 9. | --- | 31. | Loch |
| 10. | Bodendübel, 2. Ausführung | 32. | Kappe |
| 11. | Führungsteil | 33. | Wulst |
| 12. | Klemmkeil | 34. | Durchbruch |
| 13. | Inbusschraube | 35. | Übergang |
| 14. | Öffnung | 36. | Fettschicht |
| 15. | Kappe | 37. | Pfosten |
| 16. | Einschnürung | 38. | Haken |
| 17. | Lasche | 39. | Bauzaunfeld |
| 18. | Stirnfläche | 40. | --- |
| 19. | Oberfläche Mörtel | 41. | Loch |
| 20. | --- | 42. | Aussparung für Greif- und Eintreibstück |
| 21. | Konischer Mantel | | |
| 22. | Innenkante oberes Rohrende | | |

## Patentansprüche

1. Bodendübel zum Befestigen von stabförmigen Gegenständen, insbesondere von Pfosten im urbanen Bereich, umfassend einen Rohrkörper (2) mit lichter Innenweite zum Einsetzen des stabförmigen Gegenstandes, wobei der Rohrkörper an seiner Unterseite ein geschlossenes balliges Einbringende (4) aufweist und am oberen Ende eine Vorkehrung zum klemmenden Festhalten des stabförmigen Gegenstandes sowie an oder nahe dem oberen Ende mindestens ein radial abragendes Griff- und Eintreibstück (3, 11, 17),
**dadurch gekennzeichnet,**
**dass** das Einbringende (4) in Form eines von unten aufgesetzten Hutes (5) mit konisch kragenartig überstehendem Hutrand (6) ausgebildet ist und dabei nur konisch oder zylindrisch-konisch gestuft vorgesehen ist.

2. Bodendübel nach Anspruch 1, **dadurch gekennzeichnet,**
**dass** der konisch-zylindrische Mantelteil (23') des Einbringendes (4, 4') oder des Hutes (5, 5') so ausgebildet ist, daß es reib-klemmend mitnehmend in das obere Rohrende des ersten, unteren Bodendübels (1, 10) eingreift, beim axial aufsetzenden Ein- oder Aufbringen auf einen ersten Bodendübel (1) eines zweiten, identisch ausgebildeten Bodendübels (1') als Einbring-Hilfswerkzeug.

3. Bodendübel nach Anspruch 2, **dadurch gekennzeichnet,**
**dass** das Einbringende (4, 5) mit seitlichen Wülsten (33) oder Vertiefungen wie Kuhlen oder Durchbrüchen (34) versehen ist.

4. Bodendübel nach Anspruch 1, **dadurch gekennzeichnet,**
**dass** oberseitig am Rohrkörper (2) des Bodendübels (1) als radial abragendes Griff- und Eintreibstück ein allseitig mit den Händen umfaßbarer runder oder glockenförmiger Handrad-Flansch (3) vorgesehen ist.

5. Bodendübel nach Anspruch 1, **dadurch gekennzeichnet,**
**dass** als radial abragendes Griff- und Eintreibstück am Bodendübel (10) ein U-förmiges Führungsteil (11) mit in das Rohrinnere eingreifendem Klemmteil oder eine Lasche (17) vorgesehen ist.

6. Bodendübel nach Anspruch 5, **dadurch gekennzeichnet,**
**dass** zusätzlich diagonal gegenüberliegend zum Führungsteil (11) eine radial abragende oder zweite Lasche (17) angebracht ist.

7. Verfahren zum Einbringen eines Bodendübels gemäß Ansprüchen 1 bis 6 ins Erdreich, **dadurch gekennzeichnet, daß**:
- zuerst in das Erdreich ein Loch (31, 41) eingebracht wird, das einen um etwa dreißig Prozent größeren Durchmesser als der Rohrkörper (2) des Bodendübels (1, 10) besitzt, mittels Bohrer oder einem speziellen Vorlochrohr in die Erde getrieben, wobei zusätzlich eine obere Aussparung (42) für das Greif- und Eintreibstück (3, 11, 17) des Bodendübels eingebracht wird,
- dabei wird die Erde entfernt und danach das Loch (31, 41) etwa hälftig mit weichem Beton bzw. Zement-Mörtel (30) gefüllt,
- sodann der Bodendübel (1) von oben senkrecht in das vorbereitete Loch (31,30, 41, 42) eingetrieben und ausgerichtet wird, von Hand mit Hilfe eines größeren Hammers oder Vorschlaghammers, mit einem motorgetriebenen Eintreibhammer oder mit einer Hilfsvorrichtung, die aus einem identischen Bodendübel (1', 10') oder einem speziellen Hilfswerkzeug (25) besteht oder aber mit einer Kombination dieser Möglichkeiten,
- wobei bei Verwendung eines Hilfswerkzeugs (25) oder eines zweiten identischen Bodendübels (1') als Hilfswerkzeug, der Bodendübel (1) unter Druck und Hin- und Herdrehen in das vorbereitete Loch eingebracht wird.

8. Bodendübel nach den Ansprüchen 1-6 mit einem Hilfswerkzeug zum Einbringen des Bodendübels, entsprechend dem Verfahren nach Anspruch 7, **dadurch gekennzeichnet,**
**dass** das Hilfswerkzeug (25) einen Rohrkörper (26) besitzt, der einen kleineren Außendurchmesser als der Innendurchmesser des Rohrkörpers (2) des Bodendübels (1,10) besitzt, wobei der Rohrkörper (26) in einer Länge von mindestens 1,5 mal seines Durchmessers in den Bodendübel (10) einführbar ist, wobei am oberen Ende des einführbaren Teiles des Rohrkörpers (26) an der Mantelfläche eine reib-selbstklemmende, konische nach unten sich verjüngende Hülse (27) oder mindestens eine keilförmige Nase, vorzugsweise zwei diagonal gegenüberliegende Nasen oder mehrere keilförmige Nasen in gleichmäßiger Anordnung vorgesehen sind, welche sich mit dem Bodendübel (10) durch einen leichten Schlag beim Einführen klemmend verbindet oder verbinden,
und wobei am oberen Ende des Rohrkörpers (26) ein Griffteil vorgesehen ist, vorzugsweise ein diagonal verlaufender und beidseitig abragender Stab (28).

## Claims

1. Ground anchor for anchoring bar-shaped objects, especially posts in urban areas, comprising a pipe body (2) with clear inner width for inserting the bar-shaped object, the pipe body having a closed spherical insertion end (4) at its lower end and, at its upper end, a device for clamping tight the bar-shaped object, as well as, at or near its upper end, at least one gripping and homing piece (3, 11, 17) which protrudes radially,
**characterized in that**
the insertion end (4) has the shape of an inverted hat (5) with an overhanging conical collar-like rim (6), and is stepped only conically or cylindrically-conically.

2. Ground anchor according to Claim 1, **characterized in that** the conical-cylindrical shell portion (23') of the insertion end (4, 4') or of the hat (5, 5') is adapted such that it engages in a frictional, clamping and entraining manner in the upper pipe end of the first, lower ground anchor (1, 10), during axial insertion or mounting on a first ground anchor (1) of a second, identical ground anchor (1') as an insertion auxiliary tool.

3. Ground anchor according to Claim 2, **characterized in that** the insertion end (4, 5) is provided with lateral bulges (33) or recesses such as hollows or openings (34).

4. Ground anchor according to Claim 1, **characterized in that** at the top of the pipe body (2) of the ground anchor (1), a round or bell-shaped handwheel flange (3) is provided which can be enclosed by one's hands on all sides as a radially protruding gripping and homing piece.

5. Ground anchor according to Claim 1, **characterized in that** a U-shaped guide piece (11) with a clamping part engaging in the pipe interior or with a lug (17) is provided as a radially protruding gripping and homing piece on the ground anchor (10).

6. Ground anchor according to Claim 5, **characterized in that** in addition, diagonally opposite the guide piece (11), a radially protruding, or second, lug (17) is attached.

7. Method of inserting a ground anchor according to Claims 1 through 6 in the ground, **characterized in that**
- first, a hole (31, 41) is formed in the ground which has a diameter approximately thirty percent larger than that of the pipe body (2) of the ground anchor (1, 10), driven in the ground by means of a drill or a special prepunching pipe; with an upper recess (42) for the gripping and homing piece (3, 11, 17) of the ground anchor being formed in addition;
- during this process, the soil is removed and then approximately half of the hole (31, 41) is filled with soft concrete or cement mortar (30), respectively;
- then the ground anchor (1) is driven vertically downward into the prepared hole (31, 30, 41, 42) and is aligned manually by means of a larger hammer or sledge hammer, with a motor-driven homing hammer or with an auxiliary device consisting of an identical ground anchor (1', 10') or a special auxiliary tool (25), or with a combination of these possibilities;
- where with use of an auxiliary tool (25) or a second, identical ground anchor (1') as an auxiliary tool, the ground anchor (1) is inserted in the prepared hole with pressure and alternating rotary motion.

8. Ground anchor according to Claims 1-6 with an auxiliary tool for driving home the ground anchor, according to the method according to Claim 7,
**characterized in that**
the auxiliary tool (25) has a pipe body (26) whose outer diameter is smaller than the inner diameter of the pipe body (2) of the ground anchor (1, 10); where the pipe body (26) can be inserted into the ground anchor (10) to a length of at least 1.5 times its diameter; where at the upper end of the insertable part of the pipe body (26), on the surface area, a frictionally self-clamping sleeve (27) which tapers downward conically or at least one wedge-shaped lug, preferably two diagonally opposite lugs or several wedge-shaped lugs, are provided in an equidistant arrangement, which clampingly combine(s) with the ground anchor (10) through a slight impact during insertion,
and where at the upper end of the pipe body (26), a gripping part is provided, preferably a diagonal rod (28) protruding on both sides.

## Revendications

1. Ancrage pour fixer des objets en forme de tige, notamment des poteaux dans une zone urbaine, comprenant un corps tubulaire (2) avec une largeur intérieure utile pour introduire l'objet en forme de tige, le corps tubulaire comportant sur sa face inférieure une extrémité d'introduction fermée bombée (4) et à son extrémité supérieure un aménagement pour le maintien bloqué de l'objet en forme de tige et sur ou près de l'extrémité supérieure au moins une pièce de saisie et d'enfoncement faisant saillie radialement (3, 11, 17),
**caractérisé en ce que**
l'extrémité d'introduction (4) est constituée sous la forme d'un chapeau (5) posé par le dessous avec un bord de chapeau (6) dépassant coniquement en forme de collerette et étant prévue à cet effet étagé uniquement conique ou cylindrique-conique.

2. Ancrage selon la revendication 1, **caractérisé en ce que** la partie d'enveloppe conique cylindrique (23') de l'extrémité d'insertion (4, 4') ou du chapeau (5, 5') est constituée de telle sorte qu'elle vient en prise par entraînement en bloquant par frottement dans l'extrémité tubulaire supérieure du premier ancrage inférieur (1, 10), lors de l'insertion ou mise en place en disposition axiale sur un premier ancrage (1) d'un deuxième ancrage (1') constitué de façon identique en tant qu'outil auxiliaire d'introduction.

3. Ancrage selon la revendication 2, **caractérisé en ce que** l'extrémité d'introduction (4, 5) est dotée de bourrelets latéraux (33) ou de cavités comme des creux ou des passages (34).

4. Ancrage selon la revendication 1, **caractérisé en ce qu'**une bride à volant (3) ronde ou en forme de cloche saisissable de tous côtés avec les mains est prévue dans la partie supérieure sur le corps tubulaire (2) de l'ancrage (1) en tant que pièce de saisie et d'enfoncement faisant saillie radialement.

5. Ancrage selon la revendication 1, **caractérisé en ce qu'**une pièce de guidage en forme de U (11) avec une partie de serrage venant en prise à l'intérieur du tube ou bien une languette (17) est prévue en tant que pièce de saisie et d'enfoncement faisant saillie radialement sur l'ancrage (10).

6. Ancrage selon la revendication 5, **caractérisé en ce qu'**une languette faisant saillie radialement ou deuxième languette (17) est montée en complément diagonalement opposée à la pièce de guidage (11).

7. Procédé pour introduire un ancrage dans le sol selon les revendications 1 à 6, **caractérisé en ce que** :
- un trou (31, 41) est d'abord pratiqué dans le sol, qui possède un diamètre à peu près trente pour cent plus grand que le corps tubulaire (2) de l'ancrage (1, 10), pratiqué au moyen d'une foreuse ou d'un tube de trou préliminaire spécial dans la terre, un évidement supérieur (42) étant aménagé en plus pour la pièce de saisie et d'enfoncement (3, 11, 17) de l'ancrage,
- à cet effet, la terre est enlevée et le trou (31, 41) est ensuite rempli à peu près à la moitié de béton très plastique ou de mortier de ciment (30),
- puis, l'ancrage (1) est enfoncé et orienté par le haut verticalement dans le trou préparé (31, 30, 41, 42), à la main à l'aide d'un gros marteau ou d'une masse, avec un marteau d'enfoncement motorisé ou avec un dispositif auxiliaire, qui est composé d'un ancrage identique (1', 10') ou d'un outil auxiliaire spécial (25) ou bien avec une combinaison de ces possibilités,
- lors de l'utilisation d'un outil auxiliaire (25) ou d'un deuxième ancrage identique (1') comme outil auxiliaire, l'ancrage (1) étant introduit dans le trou préparé sous pression et avec un mouvement de rotation en va-et-vient.

8. Ancrage selon les revendications 1 - 6 avec un outil auxiliaire pour enfoncer l'ancrage, correspondant au procédé selon la revendication 7,
**caractérisé en ce que**
l'outil auxiliaire (25) possède un corps tubulaire (26), qui possède un diamètre extérieur plus petit que le diamètre intérieure du corps tubulaire (2) de l'ancrage (1, 10), le corps tubulaire (26) pouvant être introduit dans l'ancrage (10) sur une longueur d'au moins 1,5 fois son diamètre, un manchon (27) autobloquant par frottement, conique se rétrécissant vers le bas ou au moins un tenon en forme de coin, de préférence deux tenons diagonalement opposés ou plusieurs tenons en forme de coin étant prévus dans un montage constant à l'extrémité supérieure de la partie pouvant être introduite du corps tubulaire (26) sur la surface d'enveloppe, lequel/lesquels se raccorde(nt) à l'introduction par blocage à l'ancrage (10) par un léger coup, et une partie de saisie étant prévue à l'extrémité supérieure du corps tubulaire (26), de préférence une tige (28) passant en diagonale et dépassant des deux côtés.
